# EUROPÄISCHE PATENTSCHRIFT

(11) **EP 1 910 089 B1**
(45) Veröffentlichungstag und Bekanntmachung des Hinweises auf die Patenterteilung: **02.11.2011**
(21) Anmeldenummer: 06762672.1
(22) Anmeldetag: 18.07.2006
(51) Int. Cl.: B42D 15/00, G07D 7/12

(54) **WERTDOKUMENT, HERSTELLUNG UND PRÜFUNG VON WERTDOKUMENTEN**
VALUE DOCUMENT, PRODUCTION AND VERIFICATION OF VALUE DOCUMENTS
DOCUMENT DE VALEUR, REALISATION ET CONTROLE DE DOCUMENTS DE VALEUR

(30) Priorität: 19.07.2005 DE 102005033598
(43) Veröffentlichungstag der Anmeldung: 16.04.2008
(73) Patentinhaber: Giesecke & Devrient GmbH, 81677 München (DE)
(72) Erfinder: SCHOLZ, Ulrich, 84428 Buchbach (DE); GRAUVOGL, Gregor, 82041 Oberhaching (DE); MAGG, Ulrich, 85232 Feldgeding (DE); GIERING, Thomas, 85614 Kirchseeon (DE); MÜLLER, Franz, 81373 München (DE); THIERAUF, Klaus, 81825 München (DE)
(86) Internationale Anmeldenummer: PCT/EP2006/007068
(87) Internationale Veröffentlichungsnummer: WO 2007/009756

(56) Entgegenhaltungen:
- EP-A- 1 488 935
- WO-A-2004/028825
- DE-A1- 10 148 122
- US-A- 4 557 596
- US-A1- 2001 043 396
- US-A1- 2004 051 297

## Beschreibung

Die Erfindung betrifft ein blattförmiges Wertdokument mit wenigstens einem lumineszierendem Merkmalsstoff und die Herstellung eines solchen Wertdokuments.

Blattförmige Wertdokumente können beispielsweise Banknoten, Schecks, Aktien, Fahrkarten, Coupons, Urkunden, Gutscheine, hochwertige Eintrittskarten, aber auch andere fälschungsgefährdete Papiere, wie Pässe oder sonstige Ausweisdokumente oder auch noch nicht oder noch nicht vollständig bedruckte oder anderweitig bearbeitete Sicherheitspapiere sein, welche für die Herstellung z.B. von Banknoten verwendet werden. Obwohl nicht darauf beschränkt, wird nachfolgend exemplarisch auf Banknoten als solche Wertdokumente eingegangen.

Im Sinne der vorliegenden Erfindung wird unter einem lumineszierenden Merkmalsstoff ein Stoff aus einer einzelnen Komponente oder einer Mischung von mehreren Komponenten verstanden, die ein Lumineszenzverhalten zeigen.

Solche lumineszierenden Merkmalsstoffe werden üblicherweise direkt ins Papier oder die Druckfarbe zum Bedrucken der Banknoten eingebracht.

Für kriminalistische Zwecke ist es hilfreich, wenn für die Absicherung von Banknoten Merkmalsstoffe verwendet werden, die selbst nach der Verbrennung des Dokuments noch nachweisbar sind, um sicherstellen zu können, dass ein unkenntlicher Verbrennungsrückstand tatsächlich von echten Dokumenten stammt. Andererseits muss verhindert werden, dass die in der Asche von verbrannten Wertdokumenten enthaltenen Merkmalsstoffe zurückgewonnen und zur Erstellung von Fälschungen verwendet werden.

Zur Lösung dieses Problems wird nach der WO 00/39397 A1 der Anmelderin vorgeschlagen, ein Wertdokument mit einer ersten maschinell prüfbaren physikalischen oder chemischen Eigenschaft und mit einer zweiten maschinell prüfbaren physikalischen oder chemischen Eigenschaft zu versehen, wobei sich die erste und zweite prüfbare Eigenschaft voneinander getrennt maschinell prüfen lassen, das Wertdokument die erste prüfbare Eigenschaft bei einer ersten Temperatur verliert, und das Wertdokument die zweite prüfbare Eigenschaft bei einer zweiten Temperatur verliert, die von der ersten Temperatur verschieden ist.

Es gibt hierzu allerdings nur relativ wenige geeignete Merkmalsstoffe. Deshalb besteht ein Bedarf nach Alternativen hierzu, um eine größere Gruppe von Merkmalsstoffen zur Absicherung der Echtheit von Wertdokumenten einsetzen zu können.

In US 4 557 596 ist ein Verfahren zur Aufrasterung von Halbtonbildmotiven beschrieben, bei dem die Grauwerte des Halbtonbildmotivs durch Veränderungen der Strukturstärke einer der Form nach beliebigen Rastergrundstruktur wiedergegeben werden. Die Zuordnung von Grauwertbereich des Halbtonbildmotivs zu der diesen Grauwertbereich wiedergebenden Rasterstrukturstärke ist gezielt festlegbar.

In WO 2004/028825 A ist ein Sicherheitspapier zur Herstellung von Wertdokumenten, wie Banknoten oder dergleichen, beschrieben, das aus einem knitterbaren, mehrschichtigen Substrat umfassend mindestens eine Papierschicht und mindestens einer Folie besteht. Weiter ist ein Verfahren zur Herstellung eines derartigen Sicherheitspapiers offenbart.

In DE 101 48 122 A1 sind Wertdokumente, wie Banknoten, Schecks, Pässe, Ausweiskarten oder dergleichen, beschrieben, bei denen wenigstens ein Kantenbereich zumindest teilweise mit einer Verstärkung versehen ist.

In WO 2005/036481 A1 sind eine Vorrichtung und ein Verfahren zur Prüfung von Wertdokumenten mit lumineszierenden Merkmalsstoffen beschrieben. Indem die Auswertung der erfaßten Lumineszenzstrahlung auf der Grundlage einer integrierten Lumineszenzmessung durchgeführt wird, welche durch eine Integration der gemessenen Lumineszenzstrahlung einer sich über die quer über das Wertdokument erstreckende Spur gewonnen wird, ist eine besonders leichte Erfassung und Unterscheidung auch von schwach leuchtenden Merkmalsstoffen ermöglicht.

Deshalb ist es eine Aufgabe der vorliegenden Erfindung, ein alternatives blattförmiges Wertdokument mit lumineszierendem Merkmalsstoff bereitzustellen, welches nach Veraschung nicht ohne unverhältnismäßig hohen Aufwand für die Anfertigung von Fälschungen verwendet werden kann. Zudem soll die Herstellung eines solchen Wertdokuments angegeben werden.

Diese Aufgaben werden durch die unabhängigen Ansprüche gelöst. Die weiteren Ansprüche beschreiben bevorzugte Ausgestaltungen.

Die vorliegende Erfindung geht somit von dem Ansatz aus, ein blattförmiges Wertdokument mit einem lumineszierenden Merkmalsstoff zu versehen, der sowohl vollflächig mit geringer Konzentration, als auch an bestimmten Teilflächen mit höherer Konzentration vorhanden ist.

Der Merkmalsstoff ist in den Teilflächen mit höherer Konzentration in einer anderen Form vorhanden als in den umgebenden Bereichen mit geringer Konzentration.

So ist der lumineszierende Merkmalsstoff zum einen gleichmäßig in die Substratmasse eingebracht. Bei optischer Anregung des Substrats wird diese erste Einbringungsform mit einer geringen und gleichmäßigen Intensität der Lumineszenzstrahlung über die gesamte Papierfläche verbunden sein.

Zum anderen ist dieser Merkmalsstoff auch in anderer Form, nämlich in Form von Melierfasern, Planchetten, lokal aufgeblasen, gesprüht oder in Form eines zusätzlichen Druckelements, an diskreten Stellen im Papier vorhanden. Bei der gleichen optischen Anregung des Papiers wird diese zweite Einbringungsform mit einer höheren Lumineszenzintensität an nur bestimmten lokalen Teilflächen der gesamten Papierfläche verbunden sein. Werden die erfindungsgemäßen Merkmalstoffe in eine Faser, Planchette o.ä. integriert, so können zusätzlich zu den Merkmalstoffen noch weitere Merkmalstoffe in diese Fasern eingebracht werden. Ein Sensor, der das Merkmal nachweist, das auch im Papier vorhanden ist, wird dann die erfindungsgemäße Variation des Merkmalsignals nachweisen, während ein Sensor für den zweiten Stoff hintergrundfrei nur das zweite Merkmal nachweisen wird.

Bei Beleuchtung mit einer die Lumineszenz des Wertdokuments anregenden Strahlung über eine Spur wird die gemessene Lumineszenzstrahlung somit eine gleichmäßig verteilte Grundintensität und einen oder mehrere nur an bestimmten Stellen der Spur vorhandene Peaks mit erhöhter Intensität aufweist.

Die Kombination dieser beiden Einbringungsformen und die daraus resultierende Überlagerung einer gleichmäßigen Lumineszenzstrahlung mit geringer Intensität mit an definierten Stellen lokalen Peaks höherer Intensität im messbaren Lumineszenzspektrum des Wertdokuments hat den Vorteil, dass der Aufwand für einen Fälscher selbst dann unverhältnismäßig hoch wird, die richtige Kombination der beiden Einbringungsformen bei Fälschungen nachzumachen, wenn er in Besitz von Verbrennungsasche von Banknoten gelangt.

Für Merkmale, deren Intensitäten durch Druckfarben reduziert werden, kann vorgesehen sein, daß die Druckfarben mit dem gleichen Merkmalstoff so versehen werden, daß die Reduktion durch die Druckfarbe ausgeglichen wird. Während das Merkmalsignal über die Banknote ohne zusätzliches Merkmal in der Druckfarbe in den Bereichen der Druckfarbe einbricht, wird das Merkmalsignal kann in der erfindungsgemäß ausgestatteten Banknote näherungsweise homogen sein, die Einbrüche durch z.B. Absorptionen der Druckfarbe können reduziert bzw. sogar überkompensiert werden.

Die Echtheitsprüfung von solchen blattförmigen Wertdokumenten mit lumineszierendem Merkmalsstoff kann dadurch geprüft bzw. durchgeführt werden, dass Messwerte vom geprüften Wertdokument aufgenommen und ausgewertet werden, um festzustellen, ob der Merkmalsstoff sowohl vollflächig mit geringer Konzentration, als auch an bestimmten Teilflächen mit höherer Konzentration vorhanden ist.

Neben dieser einfachen Detektion der Existenz von Teilflächen mit höherer Konzentration können für einen selektiveren Nachweis auch die Eigenschaften der Verteilungen festgestellt werden. Bei statistischen Verteilungen sind die statistischen Kennzahlen der Verteilungen, z.B. Mittelwerte und Standardabweichungen, Quantile oder andere statistische Kenngrößen als zusätzliche Kriterien zur Überprüfung geeignet. Im Falle deterministischer Verteilungen können sowohl die Verteilungen gemäß der Vorgaben untersucht werden als auch die statistischen Abweichungen zu diesen.

Die Messwerte oder davon abgeleitete Größen können auch bei der Produktion der Banknoten aufgenommen und in einer Datenbank für spätere Überprüfungen hinterlegt werden. Alternativ können das Ergebnis der Überprüfung und/oder davon abgeleitete, z.B. verschlüsselte Größen auf der Banknote aufgebracht werden und stehen so für eine spätere Überprüfung zur Verfügung. Dies kann z.B. über Numerierwerke, ink-jet Druckverfahren, digitale Druckverfahren, Lasergestützte Ablation oder Veränderung geschehen.

Gemäß einer bevorzugten Weiterbildung des Wertdokuments ist der Merkmalsstoff auf oder in dem Wertdokument so verteilt, dass bei Beleuchtung des Wertdokuments mit einer die Lumineszenz des Merkmalsstoffs anregenden Strahlung eine über eine Spur gemessene Lumineszenzstrahlung eine gleichmäßig verteilte Grundintensität und einen oder mehrere nur an bestimmten Stellen der Spur vorhandene Peaks mit erhöhter Intensität aufweist. Unter einer Spur wird dabei insbesondere auch ein im Wesentlichen linearer Streifen auf dem Wertdokument, insbesondere von einem Rand des Wertdokuments zu einem anderen Rand desselben, verstanden, dessen Breite für eine Erfassung der Lumineszenzstrahlung aus dem Streifen mittels eines Detektors ausreicht.

Weiter kann das Wertdokument verschiedene Teilflächen erhöhter Konzentration aufweisen, die sich hinsichtlich des Verlaufs der Intensität der Lumineszenzstrahlung bei Beleuchtung mit Anregungsstrahlung konstanter Intensität und/ oder hinsichtlich ihrer geometrischen Form unterscheiden.

Darüber hinaus kann eine aus einem Verlauf der Intensität der Lumineszenzstrahlung des Merkmalstoffs bei Beleuchtung mit Anregungsstrahlung konstanter Intensität und/oder eine aus einer statistischen Verteilung des Verlaufs der Intensität der Lumineszenzstrahlung des Merkmalstoffs des Wertdokuments bei Beleuchtung mit Anregungsstrahlung konstanter Intensität abgeleitete Größe als Information auf das Wertdokument aufgebracht sein. Bei dem Herstellungsverfahren wird vorzugsweise eine aus einem Verlauf der Intensität der Lumineszenzstrahlung des Merkmalstoffs bei Beleuchtung mit Anregungsstrahlung konstanter Intensität und/oder eine aus einer statistischen Verteilung des Verlauf der Intensität der Lumineszenzstrahlung des Merkmalstoffs bei Beleuchtung mit Anregungsstrahlung konstanter Intensität abgeleitete Größe als Information auf das Wertdokument aufgebracht und/oder in einer externen Datenbank hinterlegt. Bei dem Prüfverfahren können dann vorzugsweise der Verlauf der Intensität der Lumineszenzstrahlung des Merkmalstoffs bei Beleuchtung mit Anregungsstrahlung konstanter Intensität und/oder Daten einer statistischen Verteilung des Verlauf der Intensität der Lumineszenzstrahlung des Merkmalstoffs des Wertdokuments bei Beleuchtung mit Anregungsstrahlung konstanter Intensität ermittelt und zur Bewertung der Echtheit oder des Zustands des Wertdokuments verwendet werden. Die Prüfeinrichtung ist dann vorzugsweise zu diesem Zweck ausgebildet.

Nachfolgend wird die Erfindung anhand der beigefügten Zeichnungen näher erläutert und beschrieben. Dabei zeigt die
- Figur 1: in einer schematischen Darstellung von der Seite den Aufbau einer Banknotensortiermaschine mit Prüfvorrichtung;
- Figur 2: eine schematische Ansicht von oben auf eine erfindungsgemäße echte Banknote BN gemäß eines Ausführungsbeispiels, welche mit der Prüfvorrichtung nach Figur 1 geprüft werden kann und
- Figur 3: eine der Figur 2 entsprechende schematische Ansicht von oben auf eine Banknotenfälschung BNF, welche mit der Prüfvorrichtung nach Figur 1 geprüft werden kann.

Obwohl die Prüfvorrichtung in allen Banknotenbearbeitungsmaschinen, wie z.B. auch in Geldeinzahl-, Verkaufsautomaten oder Handprüfgeräten verwendet werden kann, wird im Folgenden anhand der Figur 1 exemplarisch der Einsatz in einer Banknotensortiermaschine 1 beschrieben, die in einer schematischen Darstellung von der Seite her gezeigt ist.

Die Banknotensortiermaschine 1 umfasst dabei in an sich bekannter Weise ein Eingabefach 3, in das zu prüfende Banknoten BN gestapelt eingegeben werden. Diese werden einzeln mittels eines Vereinzelers 4 vom Stapel abgezogen und entlang einer Transportstrecke 5 an einer Prüfvorrichtung 2 in Richtung T vorbeitransportiert. Die Prüfeinrichtung 2 weist dabei eine EDVgestützte Auswertungsrichtung 6 auf, die mit einer Beleuchtungseinrichtung 7 zur Anregung der lumineszierenden Merkmalsstoffe 15 im Banknotenpapier, einer Sensoreinrichtung 8 zur Erfassung der von der geprüften Banknote BN ausgehenden Lumineszenzstrahlung und einer Lichtschranke 10 verbunden ist, welche der Beleuchtungseinrichtung 7 und der Sensoreinrichtung 8 unmittelbar vorgeschaltet ist. Neben der Lichtschranke 10 können in der Transportstrecke 5 auch noch weitere nicht dargestellte Lichtschranken enthalten sein, um die Position der einzelnen Banknoten BN in der Transportstrecke 5 und in der Prüfvorrichtung 2 eindeutig bestimmen zu können. Weiterhin kann die Sensoreinrichtung 2 noch einen Zustandssensor 9, der insbesondere zur Bestimmung des Verschmutzungsgrades der Banknoten BN dient, aufweisen. Der Prüfeinrichtung 2 sind mehrere Weichen 11 nachgeordnet, um in Abhängigkeit von dem Ergebnis der Prüfung, das in der Auswertungseinrichtung 6 gewonnen wird, die Banknoten in eines von mehreren Fächern 12 auszugeben.

Die Banknotensortiermaschine 1 isf insbesondere durch den Aufbau und die Funktionsweise der Prüfvorrichtung 2 ausgezeichnet, die zur Erfassung von lumineszierenden Merkmalsstoffen in erfindungsgemäßen Banknoten BN dient.

Vor der Erklärung dieser Prüfvorrichtung 2 sei zunächst auf die Herstellung und den Aufbau einer hiermit zu prüfenden erfindungsgemäßen Banknote BN eingegangen, wie sie beispielhaft in Figur 2 gezeigt ist.

Die Banknote BN weist zum einen über die gesamte Banknotenfläche mit Länge L und Breite B mit einer geringen Flächendichte und Volumendichte gleichmäßig verteilt in die Papiermasse eingebrachte kreisförmig gezeichnete Pigmente 21 eines lumineszierenden Merkmalsstoffs auf. Weiterhin sind in der Papiermasse auch strichförmig symbolisierte Melierfasern 20 eingebracht, welche den gleichen lumineszierenden Merkmalsstoff aufweisen. Die Flächen- bzw. Volumendichte der Melierfasern über die gesamte Banknotenfläche bzw. das gesamte Banknotenvolumen betrachtet ist zwar geringer als diejenige der Pigmente, allerdings ist die lokale Konzentration des Merkmalsstoff in den Melierfasern 20 deutlich höher als die Konzentration des Merkmalsstoffs der Pigmente 21 in den umgebenden Bereichen der Banknotenfläche. Die Einbringung der Pigmente 21 und der Melierfasern 20 kann dabei in an sich bekannte Weise erfolgen.

Es sei betont, dass die Pigmente 21 bzw. die Melierfasern 20 nur der besseren Anschaulichkeit halber in Figur 2 hervorgehoben sind, an sich können diese Elemente auch für das bloße menschliche Auge nicht sichtbar oder weitgehend unsichtbar sein.

Wesentlich ist, dass bei Beleuchtung mit einer die Lumineszenz des Merkmalsstoffs anregenden Strahlung die erste Einbringungsform des Merkmalsstoffs, d.h. hier die Pigmente 21 mit einer gleichmäßiger über die Banknotenfläche verteilten Intensität als die zweite Einbringungsform des gleichen Merkmalsstoffs, d.h. hier die Melierfasern 20, lumineszieren.

Gerade diese erfindungsgemäße Eigenschaft echter Banknoten BN wird durch die Prüfvorrichtung 2 kalibriert. Hierzu wird die an der Beleuchtungseinrichtung 7 vorbeilaufende Banknote BN mittels der Beleuchtungseinrichtung 7 in Transportrichtung T entlang einer Spur S1 beleuchtet. Die Umrisslinie dieser Spur S1 ist in Figur 2 durch eine gestrichelte Linie S1 dargestellt. Zur Erfassung der von der beleuchteten Spur S1 ausgehenden Lumineszenzstrahlung der Banknote BN dient die Sensoreinrichtung 8. Die Messung erfolgt bei einer oder mehreren für die jeweilige Lumineszenzstrahlung charakteristischen Frequenzen und/oder Frequenzbändern.

In der unteren Hälfte von Figur 2 ist schematisch eine zugehörige Messkurve der Sensoreinrichtung 8 abgebildet. Im speziellen ist die gemessene Intensität I der Lumineszenzstrahlung einer geprüften Banknote BN über den sich in Richtung T erstreckenden Messort x aufgetragen. Es zeigt sich, dass die Messkurve ein Grundniveau der Intensität ib mit einzelnen lokalen Peaks z.B. der maximalen Intensität ic an bestimmten Messstellen hat. Die Intensität ib rührt dabei von der Lumineszenzstrahlung der Pigmente 21 und die einzelnen Peaks mit maximaler Intensität ic von der Lumineszenzstrahlung der Melierfasern 20 her, welche sich in der Messspur S1 befinden.

In der Auswertungsrichtung 6 kann überprüft werden, ob bei gegebener Anregung die Messkurve einen für echte Banknoten charakteristischen Verlauf aufweist, d.h. beispielsweise die einzelnen Intensitäten ib und ic oder deren Verhältnis stimmt und/oder ob die lokalen Peaks an den richtigen Stellen der Banknoten BN entlang der Messspur S1 vorhanden sind. Sofern dies nicht der Fall ist, wird die geprüfte Banknote BN als falsch oder zumindest fälschungsverdächtig klassifiziert. Andernfalls kann die Banknote BN, vorbehaltlich des Ergebnisses anderer optionaler weiterer Messungen, als echt klassifiziert werden.

Wenn eine solche echte Banknote BN wegen zu großer Abnutzung aus dem Umlauf gezogen und vernichtet wird und ein Fälscher Zugriff auf die Verbrennungsasche der Banknote BN erhält und zum Anfertigen von Fälschungen verwendet, so kann erwartet werden, dass eine solche Fälschung üblicherweise so ausgestaltet sein wird, wie es in Figur 3 abgebildet ist.

Die gefälschte Banknote BNF wird über die gesamte Fläche mit Länge L und Breite B gleichmäßig verteilt in die Papiermasse eingebrachte Pigmente 21 des lumineszierenden Merkmalsstoffs aufweisen, den der Fälscher aus der Verbrennungsasche der echten Banknoten BN gewonnen hat. Das Reproduzieren der vorgegebenen Verteilung der Melierfasern 20, die zu lokalen Peaks der Messung an vorbestimmten Stellen der Banknote BN führt, ist für den Fälscher nicht ohne unverhältnismäßig hohen Aufwand durchführbar.

Deshalb hat die bei denselben Messbedingungen wie nach Figur 2 gemessene Kurve der Lumineszenzintensität I ein weitgehend gleichförmiges Niveau ia ohne lokale Peaks hoher Intensität, wie sie bei echten Banknoten BN von den Melierfasern 20 herrühren. Je nach Flächen- bzw. Volumendichte der Pigmente 21 kann die Intensität ia der Fälschung BNF dabei höher oder niedriger als das Intensitäts-Grundniveau ib der echten Banknoten BN sein.

Aufgrund des Unterschieds der Messkurve der Fälschung BNF (Figur 3, unten) zur zu erwartenden Messkurve echter Banknoten BN (Figur 2, unten) kann somit in der Auswertungsrichtung 6 das geprüfte Dokument BNF als Fälschung klassifiziert werden.

Vorstehend wurde ein spezielles Beispiel der Erfindung beschrieben. Hierzu sind selbstverständlich zahlreiche Alternativen denkbar, von denen einige exemplarisch beschrieben werden.

Zudem müssen die unterschiedlichen Einbringungsformen nicht zwingend in Melierfasern 20 bestehen. Diese können auch in Planchetten oder Aufdrucken bestehen.

Während vorstehend beschrieben wurde, dass der gleiche Merkmalsstoff mit unterschiedlichen Konzentrationen ins Papier eingebracht wird, können an sich auch unterschiedliche Merkmalsstoffe mit unterschiedlicher Konzentration verwendet werden, zumindest solange sich die Messwerte der Lumineszenzstrahlung dieser unterschiedliche Merkmalsstoffe bei der Prüfung mit einer üblichen Prüfvorrichtung 2 nicht signifikant unterscheiden.

Weiterhin kann auch vorgesehen sein, dass die unterschiedlichen Einbringungsformen 20, 21 unterschiedliche Merkmalsstoffe oder Merkmalsstoffkombinationen aufweisen. So können z.B. die Pigmente 21 aus einem ersten Merkmalsstoff bestehen und die Melierfasern 20 aus einer Kombination dieses ersten und eines anderen zweiten Merkmalsstoffs. Diese Möglichkeit nicht nur einen, sondern mehrere unterschiedliche Merkmalsstoffe in gegebenenfalls auch unterschiedlichen Kombinationen vorzusehen, kann die Anzahl der möglichen Codierungen von Merkmalseigenschaften deutlich erhöhen.

In diesem Sinne kann auch eine räumliche Codierung erfolgen, indem es z.B. mehrere unterschiedliche und nachprüfbare räumliche Anordnungen der Melierfasern 20 und/oder Pigmente 21 gibt. Wenn zum Codieren beispielsweise drei unterschiedliche Merkmalsstoffe vorhanden und vier unterschiedliche räumliche Anordnungen der Merkmalsstoffe in den unterschiedlichen Einbringungsformen möglich sind, so stehen bereits 3⁴, also 81 verschiedene Codierungen zur Verfügung. Mit Hilfe des sogenannten "Wilcox"-Verfahren können Melierfasern sehr platziert in das Banknotenpapier eingebracht werden. Hierdurch kann die Anzahl der räumlichen Codierungen der Merkmalsstoffe noch weiter erhöht werden.

Es kann auch vorgesehen sein, daß verschiedene Elemente, z.B. Melierfasern, Planchetten, etc. verwendet werden, die den gleichen (oder mehrere) Merkmalstoffe in verschiedenen Konzentrationen enthalten. Auf diese Weise läßt sich ebenfalls eine Kodierung darstellen. Es kann dabei vorgesehen sein, daß die verschiedenen Elemente lokalisiert oder auch statistisch verstreut in die Banknote integriert werden.

Die Messung der Lumineszenzstrahlung kann schließlich z.B. auch nicht nur entlang einer, sondern auch entlang mehrer Spuren und/oder nur an mehreren diskreten Stellen entlang einer Spur erfolgten.

## Patentansprüche

1. Blattförmiges Wertdokument (BN) mit einem lumineszierenden Merkmalsstoff, der in Form von Pigmenten in eine Papiermasse des Wertdokuments eingebracht ist, **dadurch gekennzeichnet,**
**dass** der Merkmalsstoff bis auf bestimmte Teilflächen, an denen er mit höherer Konzentration vorhanden ist, vollflächig mit geringer Konzentration vorhanden ist, und dass der Merkmalsstoff in den Teilflächen mit höherer Konzentration als Bestandteil einer Melierfaser (20), Planchette oder eines Aufdrucks vorhanden ist und der vollflächig mit geringer Konzentration vorhandene Merkmalsstoff gleichmäßig in Form von Pigmenten (21) in die Papiermasse des Wertdokuments eingebracht ist.

2. Wertdokument nach Anspruch 1, **dadurch gekennzeichnet, dass** zumindest eine An-und/oder Einbringungsform (20, 21) des Merkmalsstoffes mehrere Merkmalsstoffe und/oder Merkmalsstoffkombinationen aufweist und/oder sich unterschiedliche An- und/oder Einbringungsformen (20, 21) in den verwendeten Merkmalsstoffkombinationen unterscheiden.

3. Wertdokument nach einem der vorhergehenden Ansprüche, **dadurch gekennzeichnet, dass** es verschiedene Teilflächen erhöhter Konzentration gibt, die sich hinsichtlich ihrer Signalhöhe oder hinsichtlich ihrer geometrischen Form unterscheiden.

4. Wertdokument nach einem der obigen Ansprüche, **dadurch gekennzeichnet, dass** eine aus einem Signalverlauf des Merkmalstoffs und oder eine aus einer statistischen Verteilung des Signalverlaufs des Merkmalstoffs des Wertdokuments abgeleitete Größe als Information auf das Wertdokument aufgebracht ist.

5. Verfahren zur Herstellung eines blattförmigen Wertdokuments (BN) mit einem lumineszierenden Merkmalsstoff, **dadurch gekennzeichnet, dass** das Wertdokument (BN) mit einem lumineszierenden Merkmalsstoff versehen wird, so daß der Merkmalsstoff bis auf bestimmte Teilflächen, an denen er mit höherer Konzentration vorhanden ist, vollflächig mit geringer Konzentration vorhanden ist, wobei der Merkmalsstoff in den Teilflächen mit höherer Konzentration als Bestandteil einer Melierfaser (20), Planchette oder eines Aufdrucks vorhanden ist und der vollflächig mit geringer Konzentration vorhandene Merkmalsstoff gleichmäßig in Form von Pigmenten (21) in die Papiermasse des Wertdokuments eingebracht ist.

6. Verfahren nach Anspruch 5, **dadurch gekennzeichnet, dass** der Merkmalsstoff in unterschiedlichen Verfahrensschritten vollflächig mit geringer Konzentration und an bestimmten Teilflächen lokal konzentriert mit höherer Konzentration in das Papier des Wertdokuments eingebracht und/oder auf das Papier des Wertdokuments aufgebracht wird.

7. Herstellungsverfahren nach Anspruch 5 oder 6, **dadurch gekennzeichnet, dass** das Wertdokument (BN) mit mehreren unterschiedlichen Merkmalsstoffen und/oder Merkmalsstoffkombinationen in einer gleichen und/oder einer unterschiedlichen An- und/oder Einbringungsform (20, 21) versehen wird.

8. Herstellungsverfahren nach einem der Ansprüche 5 bis 7, **dadurch gekennzeichnet, dass** eine Anzahl von Wertdokumenten, wie z.B. Banknoten (BN) unterschiedlichen Nennwerts eines Währungssystems, indem die Wertdokumente (BN) mit unterschiedlichen Merkmalsstoffen und/oder Merkmalsstoffkombinationen vorzugsweise in unterschiedlichen räumlichen Kombinationen versehen werden.

9. Herstellungsverfahren nach einem der Ansprüche 5 bis 8, **dadurch gekennzeichnet, dass** ein Signalverlauf des Merkmalstoffs und/oder eine aus einer statistischen Verteilung des Signalverlaufs des Merkmalstoffs des Wertdokuments (BN) abgeleitete Größe als Information auf das Wertdokument aufgebracht und/oder in einer externen Datenbank hinterlegt wird.

## Claims

1. A sheet-shaped value document (BN) having a luminescent feature substance which is incorporated into a paper pulp of the value document in the form of pigments, **characterized in that**
the feature substance is present at low concentration over the entire surface except for certain partial surfaces where it is present at higher concentration, and that the feature substance is present at higher concentration in the partial surfaces as a component of a mottling fiber (20), a planchet or a print, and the feature substance present at low concentration over the entire surface is incorporated into the paper pulp of the value document uniformly in the form of pigments (21).

2. The value document according to claim 1, **characterized in that** at least one form of application and/or incorporation (20, 21) of the feature substance has several feature substances and/or feature-substance combinations, and/or different forms of application and/or incorporation (20, 21) differ in the employed feature-substance combinations.

3. The value document according to either of the preceding claims, **characterized in that** there are different partial surfaces of elevated concentration which differ with regard to their signal level or with regard to their geometric form.

4. The value document according to any of the above claims, **characterized in that** a quantity derived from a signal pattern of the feature substance and/or a quantity derived from a statistical distribution of the signal pattern of the feature substance of the value document is applied to the value document as information.

5. A method for producing a sheet-shaped value document (BN) having a luminescent feature substance, **characterized in that** the value document (BN) is provided with a luminescent feature substance so that the feature substance is present at low concentration over the entire surface except for certain partial surfaces where it is present at higher concentration, whereby the feature substance is present at higher concentration in the partial surfaces as a component of a mottling fiber (20), a planchet or a print, and the feature substance present at low concentration over the entire surface is incorporated into the paper pulp of the value document uniformly in the form of pigments (21).

6. The method according to claim 5, **characterized in that** the feature substance is incorporated into the paper of the value document and/or applied to the paper of the value document at low concentration over the entire surface and in locally concentrated fashion at higher concentration on certain partial surfaces in different method steps.

7. The production method according to claim 5 or 6, **characterized in that** the value document (BN) is provided with several different feature substances and/or feature-substance combinations in an identical and/or a different form of application and/or incorporation (20, 21).

8. The production method according to any of claims 5 to 7, **characterized in that** a number of value documents, such as e.g. bank notes (BN) of different denomination of a currency system, by the value documents being provided with different feature substances and/or feature-substance combinations preferably in different spatial combinations [sic].

9. The production method according to any of claims 5 to 8, **characterized in that** a signal pattern of the feature substance and/or a quantity derived from a statistical distribution of the signal pattern of the feature substance of the value document (BN) is applied to the value document as information and/or deposited in an external database.

## Revendications

1. Document de valeur (BN) sous forme de feuille comprenant une substance caractéristique luminescente, qui est introduite sous forme de pigments dans une pâte à papier du document de valeur, **caractérisé en ce que**
la substance caractéristique est présente sur toute la surface en faible concentration, à l'exception de certaines surfaces partielles sur lesquelles elle est présente en concentration supérieure, et **en ce que** la substance caractéristique est présente dans les surfaces partielles présentant une concentration supérieure sous forme de constituant d'une fibre mélangée (20), d'une planchette ou d'une surimpression et la substance caractéristique présente sur toute la surface en faible concentration est introduite de façon uniforme sous forme de pigments (21) dans la pâte à papier du document de valeur.

2. Document de valeur selon la revendication 1, **caractérisé en ce qu**'au moins une forme d'application et/ou d'introduction (20, 21) de la substance caractéristique présente plusieurs substances caractéristiques et/ou combinaisons de substance caractéristique et/ou différentes formes d'application et/ou d'introduction (20, 21) se différencient dans les combinaisons de substance caractéristique utilisées.

3. Document de valeur selon l'une quelconque des revendications précédentes, c**aractérisé en ce qu**'il y a différentes surfaces partielles en concentration supérieure, qui se différencient en ce qui concerne leur niveau de signal ou leur forme géométrique.

4. Document de valeur selon l'une quelconque des revendications précédentes, **caractérisé en ce qu'**une grandeur, déduite d'une courbe de signal de la substance caractéristique, et/ou une grandeur déduite d'une répartition statistique de la courbe de signal de la substance caractéristique du document de valeur, est/sont appliquée(s) comme information sur le document de valeur.

5. Procédé pour fabriquer un document de valeur (BN) sous forme de feuille comprenant une substance caractéristique luminescente, **caractérisé en ce que** le document de valeur (BN) est doté d'une substance caractéristique luminescente, de sorte que la substance caractéristique est présente sur toute la surface en faible concentration, à l'exception de certaines surfaces partielles sur lesquelles elle est présente en concentration supérieure, la substance caractéristique étant présente dans les surfaces partielles en concentration supérieure sous forme de constituant d'une fibre mélangée (20), d'une planchette ou d'une surimpression et la substance caractéristique présente sur toute la surface en faible concentration est introduite de façon uniforme sous forme de pigments (21) dans la pâte de papier du document de valeur.

6. Procédé selon la revendication 5, **caractérisé en ce que** la substance caractéristique est introduite dans différentes étapes du procédé sur toute la surface en faible concentration et sur certaines surfaces partielles de façon localement concentrée en concentration supérieure dans le papier du document de valeur et/ou est appliquée sur le papier du document de valeur.

7. Procédé de fabrication selon la revendication 5 ou 6, **caractérisé en ce que** le document de valeur (BN) est doté de plusieurs substances caractéristiques et/ou combinaisons de substance caractéristique différentes dans une forme d'application et/ou d'introduction (20, 21) identique et/ou différente.

8. Procédé de fabrication selon l'une quelconque des revendications 5 à 7, **caractérisé en ce qu'**un certain nombre de documents de valeur, par exemple des billets de banque (BN) de valeur nominale différente d'un système monétaire, est utilisé en dotant les documents de valeur (BN) de différentes substances caractéristiques et/ou combinaisons de substance caractéristique de préférence dans différentes combinaisons dans l'espace.

9. Procédé de fabrication selon l'une quelconque des revendications 5 à 8, **caractérisé en ce qu'**une courbe de signal de la substance caractéristique et/ou une grandeur déduite d'une répartition statistique de la courbe de signal de la substance caractéristique du document de valeur (BN) est/sont appliquée(s) comme information sur le document de valeur et/ou est/sont enregistrée(s) dans une banque de données externe.
